# FASCICULE DE BREVET EUROPEEN

(11) **EP 1 555 362 B1**
(45) Date de publication et mention de la délivrance du brevet: **11.07.2007**
(21) Numéro de dépôt: 04030381.0
(22) Date de dépôt: 22.12.2004
(51) Int. Cl.: E04G 5/06

(54) **Dispositif de réglage, de blocage et déblocage des supports de potelets de garde-corps sur la traverse support de plancher d' une console murale ou d' un taquet d' échelle**
Halterungselement für Geländerpfosten auf dem Tragarm einer Wand- oder Leiterkonsole
Holding device for railing posts on transverse arm of a wall scaffold or a ladder bracket

(30) Priorité: 12.01.2004 FR 0400255
(43) Date de publication de la demande: 20.07.2005
(73) Titulaire: MACC, 86104 Chatellerault Cédex (FR)
(72) Inventeur: Merigot, Jean-Paul c/o MACC, 86104 Chatellerault Cedex (DE)

(56) Documents cités:
- DE-A- 2 000 711
- DE-U- 9 411 681
- DE-U- 29 812 983
- FR-A- 1 242 705
- FR-A- 2 749 339
- GB-A- 2 101 194

## Description

La présente invention concerne un dispositif de réglage, de blocage et déblocage des supports de potelets de garde-corps sur la traverse support de plancher d'une console murale ou d'un taquet d'échelle.

L'idée de cette invention a été développée suite au besoin des artisans de situer plus ou moins en avant le plancher par rapport à la zone de travail.

Des brevets ont été répertoriés mais les solutions proposées ne satisfont pas entièrement et avec précision le besoin.

Brevet n° 94/15046 - dispositif d'assemblage à clavette. Celui-ci décrit des dispositions de serrage de potelet de garde-corps sur une traverse au moyen d'une clavette conique et curviligne. Le serrage et le desserrage nécessitent l'utilisation d'un outil ou d'une pièce de battage (frappe).

Brevet FR 2153538 - certificat d'addition console d'échafaudage. Ce brevet décrit une console d'échafaudage dont la pièce d'accrochage sur les constructions est rendue solidaire de la traverse de console par des cavaliers perforés dans lesquels s'engagent des clavettes de verrouillage.

Brevet US 1 376 614 - étau pour forme en béton. Ce texte décrit un appareil de serrage dont le rapprochement des machines est effectué par des clavettes de formes.

Brevet FR 2501 311 - dispositif d'assemblage et de mise en position relative rigoureuse de deux pièces à portée plane. Ce brevet décrit un principe de blocage de pièces planes entre elles devant pour cela comporter des alésages tronconiques mis en serrage au moyen d'une came.

Brevet FRA 1 166 096 - crampon tendeur pour cales de coffrage. Ce brevet décrit des dispositions de bocage de cales au moyen de clavette.

Brevet US 1 549 632 - dispositif de blocage à came. Ce brevet décrit un accrochage de pièces avec blocage par came.

Brevet DE 41 15 597 - console d'échafaudage. Ce brevet décrit une console dont un bras vertical coulissant sur la traverse horizontale de la console peut être immobilisé vers les éléments de constructions au moyen d'une clavette traversant la chape de coulissement du bras.

Certificat d'addition FR A 2122666 - perfectionnement apporté aux dispositifs de protection du genre garde-corps. Cet additif décrit plusieurs dispositions d'immobilisation de potelet de garde-corps sur dalle de béton ou autre élément d'une construction. Une disposition d'immobilisation décrite est réalisée au moyen d'une clavette.

Modèle d'utilité DE 9 411 681 U, qui décrit un dispositif conforme au préambule de la revendication 1.

Toutes les dispositions énoncées dans les brevets ci-dessus, soit ne permettent pas d'obtenir un positionnement précis des supports de potelets bloqués sur la traverse, soit obligent de la part de l'opérateur l'utilisation d'un outil marteau ou autre pièce de battage que ce soit au blocage ou au déblocage.

La présente invention permet un réglage, un blocage et un déblocage par excentrique des supports de potelets de garde-corps sur console murale ou taquet d'échelle ou autres à la position souhaitée sans outil et remédie donc aux inconvénients précités. A cette fin, le support de potelet de garde-corps coulissant sur la traverse de la console murale ou taquet d'échelle est conforme à la revendication 1. Le débattement de l'excentrique est limité par le fait de venir en butée sur une surface perpendiculaire à la surface de serrage. En outre, conformément à la revendication 2, la position de l'excentrique est déterminée de ma-<SHY>position de l'excentrique est déterminée de manière précise afin qu'après serrage l'excentration maximale soit légèrement dépassée assurant ainsi une position stable dite de blocage.

Ces dispositions autorisent donc le déplacement des supports coulissants de potelet et leur blocage à l'endroit souhaité sur la traverse support de plancher de la console murale ou du taquet d'échelle.

Les éléments de plancher, bastaings ou autres peuvent être maintenus plaqués les uns contre les autres quelle que soit leur largeur tout en évitant les vides dangereux entre ceux-ci.

Ces mêmes dispositions autorisent de situer précisément le plancher à la distance que l'utilisateur désire sur la traverse support de plancher de la console murale ou taquet d'échelle.
La figure 1 représente en perspective l'élément de la console murale ou taquet d'échelle.
La figure 2 représente, vu de côté, un élément de la console murale ou taquet d'échelle supportant un plancher.
La figure 3 représente en perspective un support de potelet sur la traverse de la console murale ou taquet d'échelle.
La figure 4 représente en coupe le support de potelet.
La figure 5 représente en coupe l'excentrique de blocage.

Selon les figures 1, 2, 3 et 4, les supports de potelets (3) coulissant sur une traverse (5) de la console murale ou taquet d'échelle (1) sont constitués d'un corps (8) tenant lieu de chape (9) comportant un fourreau (11) et dans laquelle s'articule, autour d'un axe (2), un excentrique (6) lui-même composé d'une tige de manoeuvre manuelle (7) et d'une pièce de révolution excentrée (10).

Selon les figures 3, 4 et 5, l'excentrique (6) vient prendre appui lors du serrage par l'intermédiaire de la pièce de révolution excentrée (10) sur la traverse (5) de la console murale ou taquet d'échelle (1).

Toujours selon les figures 3, 4 et 5, en position de serrage, la pièce de révolution excentrée (10) vient buter en un point (12) sur le fourreau (11) ce qui indique à l'utilisateur que le serrage du support de potelets (3) est bien bloqué sur la traverse (5) de la console murale ou taquet d'échelle (1).

Toujours selon les mêmes figures 3, 4 et 5, la pièce de révolution excentrée (10) en position de blocage se trouve avoir passé le point d'excentration maximale (13) évitant le desserrage.

Toujours selon les mêmes figures 3, 4 et 5, le relevage de la tige de manoeuvre manuelle (7) permet de dégager la pièce de révolution excentrée (10) du point de butée (12) sur le fourreau (11) de façon à libérer et permettre le déplacement du support de potelet (3) sur la traverse (5) facilitant ainsi le dégagement des éléments constitutifs du plancher (14).

Selon les figures 1, 2 et 3, l'élément de la console murale ou taquet d'échelle (1) reçoit sur sa traverse (5) deux supports de potelets (3) tournés en vis-à-vis ce qui permet de bloquer et de garder plaqués les uns contre les autres les éléments de planchers (14) suivant la position souhaitée par l'utilisateur sur la traverse (5) de la console murale ou taquet d'échelle (1).

## Revendications

1. Dispositif de réglage, de blocage et déblocage (6) de supports de potelets (3) de garde-corps (4) équipant les consoles murales ou taquets d'échelles, permettant un réglage manuel, rapide et précis des supports de potelets (3) de garde-corps (4) à la distance souhaitée sur la traverse (5) supportant le plancher de l'élément de la console murale ou taquet d'échelle (1) pour faciliter le travail des artisans, le dispositif de réglage, de blocage et déblocage (6) des supports de potelets (3) de garde-corps (4) étant composé d'un corps (8) tenant lieu de chape (9) comportant un fourreau (11) dans lequel vient se loger le potelet (4), d'une tige de manoeuvre manuelle (7), et d'un axe (2) autour duquel s'articule ladite tige de manoeuvre manuelle (7) composée elle-même d'une pièce de révolution excentrée (10) **caractérisé en ce que** ladite tige de manoeuvre manuelle vient, en fin de manoeuvre de blocage, en butée en un point (12) contre le fourreau (11).

2. Dispositif de réglage, de blocage et déblocage (6), suivant revendication 1, **caractérisé en ce que** la pièce de révolution excentrée (10) passe légèrement le point d'excentration maximale (13) permettant d'éviter tout déblocage intempestif.

3. Dispositif de réglage, de blocage et déblocage (6), suivant revendication 1, **caractérisé en ce que** le relevage de la tige de manoeuvre manuelle (7) permet de dégager la pièce d'excentration (10) de son point de butée (12) sur le fourreau (11) et de libérer et déplacer librement le support de potelet (3) sur la traverse (5).

## Claims

1. A device (6) for adjusting, locking and unlocking post supports (3) of guardrail (4) fitted on wall brackets or ladder stops, allowing for a manual, quick and accurate adjustment of the post supports (3) of guardrail (4) at the desired distance on the cross-member (5) supporting the platform of the wall bracket or ladder stop (1) to make craftsmen's work easier, **characterized in that** the device (6) for adjusting, locking and unlocking the post supports (3) of guardrail (4) is comprised of a body (8) acting as a flange (9) including a sleeve (11) in which fits the post (4), a manual control rod (7) and a pin (2) around which articulates the said manual control rod (7) itself consisting of an eccentric revolving part (10), said manual control rod abutting, at the end of the locking operation, against the sleeve (11) at a point (12).

2. An adjusting, locking and unlocking device (6) according to claim 1, **characterized in that** the eccentric revolving part (10) extends slightly further than the point of maximum eccentricity (13) thereby preventing any inadvertent unlocking.

3. An adjusting, locking and unlocking device (6) according to claim 1, **characterized in that** raising the manual control rod (7) allows the eccentric part (10) to be released from its abutment point (12) on the sleeve (11) and the post support (3) to be released and moved freely on the cross-member (5).

## Patentansprüche

1. Vorrichtung zum Einstellen, Blockieren und Lösen (6) von Bügelhalterungen (3) für Geländer (4), die an Wandkonsolen oder Leiterstoppern vorgesehen sind, die ein manuelles, schnelles und präzises Einstellen der Bügelhalterungen (3) für Geländer (4) in der gewünschten Distanz auf dem Querträger (5) ermöglicht, der den Boden der Wandkonsole oder des Leiterstoppers (1) abstützt, um das Arbeiten der Handwerker zu erleichtern, **dadurch gekennzeichnet, dass** die Vorrichtung zum Einstellen, Blockieren und Lösen (6) der Bügelhalterungen (3) für Geländer aus einem Körper (8) besteht, der als Gabel (9) mit einer Hülse (11) zur Aufnahme des Bügels (3) dient, aus einem manuellen Manövrierstift (7) und einer Achse (2), um die der manuelle Manövrierstift (7) beweglich gelagert ist und der wiederum aus einem exzentrischen Rotationsteil (10) besteht, wobei der manuelle Manövrierstift am Ende des Blockiervorgangs an einem Punkt (12) an der Hülse (11) zum Anschlag kommt.

2. Vorrichtung zum Einstellen, Blockieren und Lösen (6) nach Anspruch 1, **dadurch gekennzeichnet, dass** das exzentrische Rotationsteil (10) leicht den maximalen Exzentrizitätspunkt (13) überschreitet und somit jedes ungewollte Lösen vermeidet.

3. Vorrichtung zum Einstellen, Blockieren und Lösen (6) nach Anspruch 1, **dadurch gekennzeichnet, dass** durch das Hochziehen des manuellen Manövrierstifts (7) das Rotationsteil (10) aus seinem Anschlag (12) an der Hülse (11) freigegeben und die Bügelhalterung (3) auf dem Querträger (5) freigegeben und frei bewegt werden kann.
